# EUROPÄISCHE PATENTSCHRIFT

(11) **EP 1 857 283 B1**
(45) Veröffentlichungstag und Bekanntmachung des Hinweises auf die Patenterteilung: **24.03.2010**
(21) Anmeldenummer: 07007959.5
(22) Anmeldetag: 19.04.2007
(51) Int. Cl.: B41J 2/165, G07B 17/00

(54) **Verfahren zum Freispritzen der Düsen eines Tintendruckkopfes**
Method for clearing the jet of an ink printhead
Procédé de pulvérisation libre des buses d'une tête d'impression

(30) Priorität: 19.05.2006 DE 102006023542
(43) Veröffentlichungstag der Anmeldung: 21.11.2007
(73) Patentinhaber: Francotyp-Postalia GmbH, 16547 Birkenwerder (DE)
(72) Erfinder: Hübler, Uwe, 15366 Neuenhagen (DE); Kieser, Axel, 14165 Berlin (DE); Turner, Olaf, 13465 Berlin (DE)

(56) Entgegenhaltungen:
- EP-A- 1 205 307
- EP-A- 1 332 886
- EP-A1- 0 696 509
- US-A1- 2003 081 045

## Beschreibung

Die Erfindung betrifft ein Verfahren zum Freispritzen der Düsen eines Tintendruckkopfes, insbesondere in einer Frankier- und/oder Adressiermaschine.
Es hat sich bewährt, die Vorteile des Tintendrucks auch auf dem Gebiet der maschinellen Frankierung und/oder Adressierung zu nutzen. Der Druck erfolgt hierbei berührungslos mittels Tintendruckkopf, siehe beispielsweise DE 44 24 771 C1 und EP 0 696 509 B1. Allerdings hat die Tintendrucktechnik den Nachteil, daß für die Reinigung des Tintendruckkopfes oft mehr Tinte verbraucht wird als für den Druckvorgang. Das ist bei Einzeldruck besonders gravierend.

Es ist eine Frankiermaschine mit einem Tintenstrahl-Druckkopf bekannt, siehe EP 0 696 509 B1 und US 5 806 994, bei der die Briefe waagerecht liegend transportiert werden und die Düsenfläche parallel dazu angeordnet ist. Bei dieser Maschine werden die beim Druck wenig oder nicht benutzten Düsen freigespritzt, solange kein Brief vor dem Druckkopf vorliegt. Zu diesem Zweck ist die Brieftransporteinrichtung mit entsprechenden Ausnehmungen versehen und unterhalb derselben ein Auffangbehälter für die freigespritzte Tinte angeordnet. Der Tintenverbrauch wird auf diese Weise gegenüber dem Primen reduziert, allerdings sind aber der waagerechte Brieftransport und entsprechende konstruktive Maßnahmen dafür Voraussetzung.
Unter "Freispritzen" ist die ein- oder mehrmalige Betätigung einer oder mehrerer Düsen zu verstehen. Im Unterschied dazu bedeutet "Primen" ein vielfaches hintereinander Freispritzen aller Düsen. Freispritzen ist demzufolge die tintensparende Form der Reinhaltung der Düsen eines Tintendruckkopfes.

Ergänzend dazu ist ein Tintendrucker mit einem variablen Reinigungsalgorithmus bekannt, siehe EP 0 934 828 A2, bei dem zurückliegende Frankierabdrucke erfaßt und ausgewertet werden - historical log - und daraus ein Reinigungsregime abgeleitet wird. In dem "historical log" werden Informationen über maximale Stillstandszeit, wöchentliches Briefaufkommen sowie Anzahl und Art der Verarbeitungsabläufe pro Woche erfasst. Unberücksichtigt bleibt dabei die Art der Abdrucke und damit die tatsächliche Betätigung der einzelnen Düsen.

Andererseits wurde eine Vorrichtung zur Reinigung eines Tintendruckkopfes in einer Frankier- und/oder Adressiermaschine gefunden, siehe DE 10 2005 052 150.9-27, bei der der Tintendruckkopf stationär aber schwenkbar hinter einer Führungsplatte in einem Druckfenster angeordnet ist. Die Druckträger werden mittels einer Transporteinrichtung an der über die Vertikale hinaus geneigten Führungsplatte anliegend und auf einer Kante stehend entlanggeführt. Die Reinigungs- und Dichtvorrichtung ist wie der Tintendruckkopf hinter der Führungsplatte verstellbar auf denselben zu und von demselben weg angeordnet. Der Tintendruckkopf ist mittels zugeordneter Verstellmittel wahlweise in eine Druckposition oder in verschiedene Reinigungsbereiche sowie in eine Dichtposition schwenkbar.
In der Druckposition ist die Düsenfläche des Tintendruckkopfes parallel zur Führungsplatte und damit auch zum Druckträger angeordnet.
In einem ersten Reinigungsbereich wird der Tintendruckkopf so weit aus der Druckposition weggeschwenkt, daß mindestens der doppelte Abstand zum Druckträger vorliegt, aber alle Tintentropfen noch den Druckträger erreichen. Hierbei wird der Effekt ausgenutzt, daß ab dem doppelten vorgesehenen Druckabstand die Tintendrucktropfen in entsprechend kleinere Satellitentropfen zerfallen, deren Streubereich so groß ist, daß kein erkennbares Druckmuster mehr gegeben ist.
Bei höheren Transportgeschwindigkeiten für die Druckträger ist diese Methode auf Grund der Massenträgheit des zu schwenkenden Tintendruckkopfes nur eingeschränkt anwendbar. Die Geschwindigkeit der Drehbewegung ist auch eingeschränkt, um ein ungewolltes Herausschleudern von Tinte zu vermeiden.

US 2006/0055715 A1 offenbart ein Verfahren nach dem Oberbegriff des Anspruchs 1.

Zweck der Erfindung ist eine Verbesserung der Druckqualität und eine Verlängerung der Lebensdauer der Druckeinrichtung sowie ein möglichst großer Briefdurchsatz.

Der Erfindung liegt die Aufgabe zugrunde, ein Verfahren zum Freispritzen der Düsen eines Tintendruckkopfes in einer Frankier- und/oder Adressiermaschine zu schaffen, bei dem die Transportgeschwindigkeit der Druckträger unbeschränkt ist und das sowohl für waagerecht liegenden als auch für auf einer Kante stehenden Druckträgertransport geeignet ist.

Erfindungsgemäß wird diese Aufgabe gemäß dem Hauptanspruch gelöst. Weitere vorteilhafte Merkmale der Erfindung sind den Unteransprüchen entnehmbar.

Die Erfindung geht von dem Sachverhalt aus, dass es in Ländern mit großem Briefaufkommen inzwischen üblich ist, zur Vermeidung von Portoverlusten sowie aus Sicherheitsgründen Postsendungen - insbesondere Briefe - mit maschinenlesbaren codierten relevanten Druckbildern (Freistempelabdruck einschließlich Klischees) zu versehen.
Das geschieht in Form von eindimensionalen Balkencodes oder moderner in Form von zweidimensionalen Barcodes, siehe beispielsweise DE 20 2005 000 255 U1.
Die einzelnen auswertbaren Bildpunkte (pixel) eines Druckbildes bestehen dabei aus einer Vielzahl von Druckpunkten (dots).
Ein Druckpunkt entsteht durch einmalige Betätigung einer Düse. Bei einer Bildpunktgröße mit 0,5 mm Kantenlänge würden bei einer Druckdichte von 200 dpi (dots per inch) rund 600 Druckpunkte auf einen Bildpunkt kommen.
Erfindungsgemäß wird demzufolge ein Verfahren zum Freispritzen der Düsen gemäss Anspruch 1 vorgeschlagen. Das bedeutet, mit den beteiligten Düsen eine wesentlich kleinere Anzahl von Druckpunkten, als für einen relevanten Bildpunkt beziehungsweise Pixel benötigt, auf den Druckträger aufzubringen. Die Druckpunkte können dabei sowohl in die sogenannten weißen Bildpunkte eingefügt als auch den dunklen Bildpunkten überlagert oder sonst wo angeordnet werden, ohne den Informationsinhalt zu verfälschen.
Für die Erzeugung des zusätzlichen Druckbildes werden mindestens die wenig oder kaum benutzten Düsen einmal betätigt. Dabei kann das Druckbild über einen oder mehrere Druckträger erstreckt sein.
Bei relevanten Druckbildern, bei denen im oberen und unteren Randbereich die Düsen wenig oder gar nicht betätigt werden, wird das Freispritzmuster entsprechend angepasst. Gleichbedeutend, die Druckdichte wird innerhalb des zusätzlichen Druckbildes unterschiedlich derart festgelegt, dass dieselbe zum oberen und unteren Rand hin und im Überlappungsbereich größer ist als im übrigen Bereich. Das dient auch der Tinteneinsparung und ist die bevorzugte Freispritzvariante. Um eine entsprechende Auswahl treffen zu könnnen, werden eine bestimmte Anzahl von zusätzlichen Druckmustern generiert und abgespeichert.
Durch die Beibehaltung der Druckposition wird Zeit eingespart und der Brieflauf optimiert.

Die Erfindung wird nachstehend am Ausführungsbeispiel näher erläutert.

Es zeigen:
Fig. 1 einen beispielhaften Freistempelabdruck mit Details,
   a) einen vollständigen Freistempelabdruck mit zweidimensionalem Barcode, Werbeklischee und anderen Zusatzleistungen, wie eindimensionalem Adreß-Balkencode,
   b) ein Detail des zweidimensionalen Barcodes von 1a,
   c) ein Detail von 1b,
Fig. 2 eine Übersicht möglicher irrelevanter Freispritzdruckbilder,
   a) Verteilung der Dots über den Druckträger bei Beteiligung aller Düsen,
   b) Verteilung der Dots über den Druckträger bei vorzugsweiser Beteiligung der Düsen im oberen und unteren Randbereich,
   c) Verteilung der Dots auf einer zeitlich nachgeordneten senkrechten Linie bei Beteiligung aller Düsen,
   d) Verteilung der Dots auf zwei zeitlich nachgeordnete senkrechte, miteinander fluchtende Linien bei Beteiligung der Düsen im oberen und unteren Randbereich,
   e) Verteilung der Dots auf einer zeitlich vorgeordneten senkrechten Linie bei Beteiligung aller Düsen,
   f) Verteilung der Dots auf zwei zeitlich vorgeordnete senkrechte, miteinander fluchtende Linien bei Beteiligung der Düsen im oberen und unteren Randbereich,
Fig. 3 ein Blockschaltbild der Druckeransteuerung,
Fig. 4 ein Flussdiagramm zum Blockschaltbild nach Fig. 3.

Zur Vereinfachung und zum leichteren Verständnis ist die Darstellung teilweise schematisiert ausgeführt.

Ein vollständiger Freistempelabdruck für Testzwecke gemäß Fig.1a besteht in der zeitlichen Reihenfolge rechts beginnend aus dem traditionellen Frankierabdruck, dem Frankierabdruck im zweidimensionalen Barcode, einem Werbeklischee und anderen Zusatzleistungen, wie einem darunter angeordneten eindimensionalen Adreß-Balkencode.

In Fig.1b ist ein Teilbereich des Frankierabdruckes im zweidimensionalen Barcode dargestellt. Hier ist schon gut erkennbar, wie die Pixel p aus einer Vielzahl von Dots d zusammengesetzt sind.

In Fig. 1c ist der Bereich nach Fig. 1b so weit vergrößert dargestellt, daß einerseits die Dimensionen eines Pixels in x- und y-Koordinatenrichtung gut erkennbar sind und andererseits einzelne Dots d des Freispritzbildes erkennbar sind, die innerhalb der weißen Bildpunkte des relevanten Druckbildes Dr liegen. Hierbei wird deutlich, daß diese Dots bei einem auf die Pixelgröße ausgerichteten Auswertesystem zwangsläufig unberücksichtigt bleiben.

In Fig. 2a ist der Fall dargestellt, daß das Freispritzbild Db - dots abweichend von der Realität vergrößert - über das relevante Druckbild Dr und den übrigen Druckträger B verteilt angeordnet ist.

In Fig. 2b ist ein Freispritzbild Db dargestellt, das besonders den oberen und unteren Randbereich des maximalen Druckbereichs berücksichtigt. Das sind die Regionen, in denen die Düsen sonst selten oder gar nicht betätigt werden. Diese Variante ist besonders tintensparend und daher bevorzugt.

In Fig. 2c ist ein Freispritzbild Db dargestellt, bei dem alle Düsen gleichzeitig zeitlich nach dem zweidimensionalen Barcode betätigt werden, so daß eine senkrechte Drucklinie vorliegt. Bei dieser Variante bleibt die tatsächliche Intensität der Betätigung der einzelnen Düsen zur Erzeugung des relevanten Druckbildes Dr unberücksichtigt. Es ist aber zumindest gesichert, dass jede Düse pro Druckträger B mindestens einmal betätigt wird.

In Fig. 2d ist ein Freispritzbild Db dargestellt, bei dem alle Düsen im oberen und unteren Randbereich gleichzeitig zeitlich nach dem zweidimensionalen Barcode betätigt werden, so daß zwei senkrecht miteinander fluchtende Drucklinien vorliegen. Hierbei wird vorausgesetzt, daß alle Düsen für den Barcodebereich betätigt werden. Diese Variante ist wirkungsgleich mit der nach Fig. 2b und demzufolge gleich vorteilhaft.

In Fig. 2e ist ein Freispritzbild Db dargestellt, bei dem alle Düsen gleichzeitig vor dem zwei dimensionalen Barcode betätigt werden. Dieses Muster ist das Pendent zu dem gemäß Fig. 2c.

In Fig. 2f ist ein Freispritzbild Db dargestellt, bei dem alle Düsen im oberen und unteren Randbereich gleichzeitig zeitlich vor dem zweidimensionalen Barcode betätigt werden. Dieses Muster ist das Pendant zu dem gemäß Fig. 2d.

In Fig. 3 ist ein Blockschaltbild der Druckeransteuerung dargestellt. Es enthält einen Speicher 1 für das das relevante Druckbild Dr. Das relevante Druckbild Dr enthält Informationen betreffend Porto, Aufgabedatum, Frankiermaschine, Werbeklischee sowie Briefzusatzleistungen, wie Eilpost oder Infopost. Die Informationen dafür werden über vorgelagerte Einrichtungen, wie Briefwaage und Dimensionsabtastorgane sowie Absenderwünsche ermittelt. Neben dem Speicher 1 ist ein Speicher 2 vorgesehen, in dem eine empirisch ermittelte Anzahl von irrelevanten Druckmustern beziehungsweise Freispritzmustern Di1 bis Din eingegeben ist. Je nach den aktuellen und zu erwartenden relevanten Druckbildern Dr wird das geeignete ergänzende Freispritzmuster Di manuell oder automatisch ausgewählt. Beide Speicher 1 und 2 sind mit einem Mikroprozessor 5 bidirektional verbunden. An den Mikroprozessor 5 ist außerdem die Frankierdateneingabe 3 unidirektional kommend angeschlossen. Die von der Frankierdateneingabe 3 zugeführten Daten werden im Mikroprozessor 5 zum aktuellen Druckbild Dr weiterverarbeitet und in dem Speicher 1 zwischengespeichert. An den Mikroprozessor 5 ist weiterhin ein Speicher 4 bidirektional angeschlossen, in dem das resultierende Druckbild D aus relevantem und irrelevantem Druckbild Dr, Db zwischengespeichert wird. Der Mikroprozessor 5 ist unidirektional mit einer Druckeinrichtung 6 verbunden, die von ersterem das aktuelle resultierende Druckbild D erhält.

In Fig. 4 ist das zugehörige Flussdiagramm zum Blockschaltbild nach Fig. 3 dargestellt. Mit dem Einlauf eines Druckträgers B in die Frankiermaschine passiert dessen Vorderkante einen Sensor und löst damit den Start S für den Druckauftrag Da aus. Mittels der portorelevanten Informationen von der Frankierdateneingabe 3 erfolgt die Frankierdruckberechnung Drb und anschließend die Frankierdruckaufbereitung Drv. Das damit gewonnene relevante Druckbild Dr wird zwischengespeichert. Bei der Frankierdruckaufbereitung Drv fallen zugleich die Informationen an, welche Düsen in welchem Umfang aktiviert werden. Diese Informationen dienen zur Auswahl A eines geeigneten irrelevanten Druckmusters Di aus einer Anzahl n von fest gespeicherten Druckmustern Di1 bis Din. Dieses Druckmuster Di wird zu einem irrelevanten Druckbild Db verarbeitet und dasselbe zwischengespeichert. Das relevante Druckbild Dr und das ergänzende irrelevante Druckbild Db wird zu einem resultierenden Druckbild D zusammengefasst und dieses an die Druckansteuerung geleitet. Mit Ausführung aller Druckbefehle pro Druckträger B ist der Druckvorgang beendet.

### Verwendete Bezugszeichen

- 1: Speicher für relevantes Druckbild Dr
- 2: Speicher für irrelevante Druckmuster Di1, Di2 bis Din
- 3: Frankierdateneingabe
- 4: Speicher für Gesamtdruckbild
- 5: Mikroprozessor
- 6: Druckeinrichtung

- A: Druckmusterauswahl zum Freispritzen
- As: Ansteuerungsdaten für Druckeinrichtung 6
- B: Druckträger, Brief
- d: dot
- D: resultierendes Druckbild
- Da: Druckauftragkontrolle
- Db: irrelevantes Druckbild
- Di1...Din: irrelevante Druckmuster
- Dr: relevantes Druckbild (Frankierabdruck)
- Drb: Frankierdruckberechnung
- Drv: Frankierdruckaufbereitung
- Fd: Frankierdaten
- j: Alternativentscheidung ja
- n: Alternativentscheidung nein
- p: pixel
- S: Start

## Patentansprüche

1. Verfahren zum Freispritzen der Düsen eines Tintendruckkopfes, insbesondere in einer Frankier- und/oder Adressiermaschine, bei der die Druckträger an einem stationär angeordneten Tintendruckkopf entlanggeführt werden und unter Beibehaltung der Druckposition für den Tintendruckkopf zusätzlich zu dem jeweiligen Druckbild ein ausschließlich dem Freispritzen dienendes Druckbild in einem für die Druckbildauswertung irrelevanten Modus aufgebracht wird, **dadurch gekennzeichnet,**
**dass** das dem Freispritzen dienende Druckbild (Db) angepasst zum jeweiligen relevanten Druckbild (Dr) aus einer Anzahl (n) von generierten und gespeicherten irrelevanten Druckmustern (Di1 bis Din) ausgewählt wird und dass aus beiden Druckbildern (Db, Dr) ein resultierendes Druckbild (D) erzeugt wird, das so beschaffen ist, das jede Düse mindestens einmal betätigt wird.

2. Verfahren nach Anspruch 1, **dadurch gekennzeichnet,**
**dass** die Größe beziehungsweise Anzahl der Druckpunkte (dots) pro Bildpunkt (pixel) des zusätzlichen Druckbildes (Db) wesentlich kleiner ist als ein auswertbarer Bildpunkt.

3. Verfahren nach Anspruch 1, **dadurch gekennzeichnet,**
**dass** für die Erzeugung des zusätzlichen Druckbildes (Db) mindestens jede Düse einmal betätigt wird, wobei das Druckbild (Db) über mehrere Druckträger erstreckt sein kann und eine Überlagerung des relevanten Druckbildes vorgesehen ist.

4. Verfahren nach Anspruch 1, **dadurch gekennzeichnet,**
**dass** die Druckdichte innerhalb des zusätzlichen Druckbildes (Db) unterschiedlich derart festgelegt ist, dass dieselbe zum oberen und unteren Rand hin und im Überlappungsbereich größer ist als im übrigen Bereich.

## Claims

1. A method for spraying free the nozzles of an ink print head, especially in a franking and/or addressing machine in which the print media are carried along a stationarily arranged ink print head and in which, maintaining the print position of the print head, in addition to the respective print image, a print image exclusively serving the spraying-free is applied in a mode that is irrelevant to the analysis of the printed image, **characterized in**
**that** the print image serving the spraying-free (Db) adapted to the respective relevant print image (Dr) is selected from a number (n) of generated and stored irrelevant print images (Di1 to Din) and that both print images (Db, Dr) are merged to generate a resulting print image (D) made in such a way that each nozzle is operated at least once.

2. A method according to Claim 1, **characterized in**
**that** size and number of the printed points (dots), respectively, per image point (pixel) of the additional print image (Db) are substantially smaller than an analyzable pixel.

3. A method according to Claim 1, **characterized in**
**that**, for generating the additional print image (Db), each nozzle is operated at least once, wherein the print image (Db) may extend over several print media and a superimposition of the relevant printed image is intended.

4. A method according to Claim 1, **characterized in**
**that** the print density within the additional print image (Db) is differently fixed in such a manner that it is higher towards the upper and lower edge and in the area of superimposition than in the remaining area.

## Revendications

1. Procédé de nettoyage des buses d'une tête d'impression à jet d'encre, destiné en particulier à l'application dans une affranchisseuse et/ou dans une machine à imprimer les adresses, dans laquelle les supports d'impression sont guidés le long d'une tête d'impression à jet d'encre stationnaire et dans laquelle est exécuté
supplémentairement pour chaque présentation d'impression spécifique, sous conservation de la position d'impression de la tête d'impression à jet d'encre et dans un mode insignifiant pour son évaluation, une présentation d'impression servant exclusivement au nettoyage par pulvérisation, **caractérisé en ce que**, la présentation d'impression (Db) servant au nettoyage par pulvérisation, soit sélectionnée en fonction de la présentation d'impression importante spécifique (Dr) parmi un nombre (n) de motifs d'impression (Di1 à Din) insignifiants générés et enregistrés, et qu'il soit créé une présentation d'impression (D) résultante des deux présentations d'impression (Db, Dr), qui est conçue de telle manière à ce chaque buse soit actionnée au moins une fois.

2. Procédé selon la revendication 1, **caractérisé en ce que** la taille ou encore le nombre des points d'impression (dots) par point d'image (pixel) de la présentation d'impression (Db) supplémentaire, est considérablement plus faible qu'un point d'image évaluable.

3. Procédé selon la revendication 1, **caractérisé en ce que** chaque buse soit au moins actionnée une fois pendant la génération de la présentation d'impression (Db) supplémentaire, qui peut s'étendre sur plusieurs supports d'impression et dont une superposition de la présentation d'impression importante est prévue.

4. Procédé selon la revendication 1, **caractérisé en ce que** la densité d'impression à l'intérieur de la présentation d'impression (Db) supplémentaire soit déterminée de telle sorte à ce qu'elle soit supérieure, à l'approche du niveau du bord supérieur et inférieur et dans la zone de chevauchement, à celle des autres zones.
